# EUROPÄISCHE PATENTSCHRIFT

(11) **EP 2 819 552 B1**
(45) Veröffentlichungstag und Bekanntmachung des Hinweises auf die Patenterteilung: **06.01.2021**
(21) Anmeldenummer: 13708753.2
(22) Anmeldetag: 28.02.2013
(51) Int. Cl.: A47C 20/04, A47C 31/00

(54) **ELEKTROMOTORISCHER MÖBELANTRIEB FÜR EIN MÖBEL, VERFAHREN ZUM ÜBERWACHEN EINES PULSWEITENVERHÄLTNISSES EINES ELEKTROMOTORISCHEN MÖBELANTRIEBS, UND EIN ENTSPRECHENDES MÖBEL**
ELECTROMOTIVE FURNITURE DRIVE FOR A PIECE OF FURNITURE, METHOD FOR MONITORING A PULSE-WIDTH RATIO OF AN ELECTROMOTIVE FURNITURE DRIVE, AND A CORRESPONDING PIECE OF FURNITURE
SYSTÈME D'ACTIONNEMENT PAR MOTEUR ÉLECTRIQUE POUR UN MEUBLE, PROCÉDÉ DE SURVEILLANCE D'UN RAPPORT DE LARGEUR D'IMPULSION D'UN SYSTÈME D'ACTIONNEMENT PAR MOTEUR ÉLECTRIQUE POUR MEUBLE, ET MEUBLE CORRESPONDANT

(30) Priorität: 28.02.2012 DE 102012101622
(43) Veröffentlichungstag der Anmeldung: 07.01.2015
(73) Patentinhaber: DewertOkin GmbH, 32278 Kirchlengern (DE)
(72) Erfinder: HILLE, Armin, 33659 Bielefeld (DE)
(74) Vertreter: Kleine, Hubertus
(86) Internationale Anmeldenummer: PCT/EP2013/054072
(87) Internationale Veröffentlichungsnummer: WO 2013/127940

(56) Entgegenhaltungen:
- EP-A2- 1 524 759
- DE-B1- 2 736 276
- JP-A- 2003 325 590
- US-A1- 2009 139 029

## Beschreibung

Die Erfindung betrifft einen elektromotorischen Möbelantrieb für ein Möbel gemäß dem Oberbegriff des Anspruchs 1. Die Erfindung bezieht sich auch auf ein Verfahren zum Überwachen eines Pulsweitenverhältnisses eines elektromotorischen Möbelantriebs. Außerdem betrifft die Erfindung auch ein entsprechendes Möbel.

Möbel, mit mehreren Stützflächen zur Abstützung einer im Möbel befindenden Person sind z.B. als Betten, Sofas, Sessel u.dgl. weit verbreitet und bekannt. Sie besitzen wenigstens eine bewegliche Stützfläche, welche relativ zu wenigstens einer weiteren Stützfläche beweglich gelagert ist. Die bewegliche Stützfläche ist z.B. ein Rückenteil oder/und ein Beinteil, die mit wenigstens einem elektromotorischen Möbelantrieb verstellbar ist. Dazu kann die bewegliche Stützfläche mittels eines geeigneten Beschlags verschwenkbar, verschiebbar oder beides sein. Es ist auch möglich, dass ein Grundelement, z.B. ein Bettrahmen, höhenverstellbar mit einem oder mehreren Möbelantrieben ausgeführt ist.

Ein elektromotorischer Möbelantrieb umfasst zumindest einen elektrischen Motor, der häufig als bürstenbehafteter Gleichstrommotor ausgebildet ist. Dem Motor ist ein Getriebe nachgeschaltet, wobei üblicherweise ein Gleichstromgetriebemotor verwendet wird. Weiterhin umfasst der elektromotorische Möbelantrieb eine Bedieneinheit und eine Steuereinrichtung. Die Bedieneinheit kann drahtgebunden oder drahtlos ausgestaltet sein und weist eine Anzahl Drucktasten auf, bei deren Betätigung über die Signalübertragung ein Steuersignal zur elektrischen Ansteuerung des jeweiligen Motors in der jeweiligen Drehrichtung erfolgt.

Für eine Positionierung eines Abtriebsglieds des elektromotorischen Möbelantriebs sind verschiedenen Lösungen angegeben worden. Bei einer z.B. weist die Steuerung einen Zähler zum Zählen von Impulssignalen eines jeweiligen Motors auf. Dabei werden in einer ersten Drehrichtung die Impulse addiert, in einer zweiten Drehrichtung subtrahiert. Zum wiederholten Einstellung einer zuvor festlegbaren Position werden so genannte Memorysteuerungen verwendet. Die zuvor festlegbare Position kann vom Benutzer gespeichert und immer wieder abgerufen, d.h. eingestellt, werden.

Es sind Motoren mit Hallsensoren / Reedkontakten / Lichtschranken als Impulsgeber bekannt. Hallsensoren sind teuer und aufwendig in der Montage, z.B. sind deren Signalgeber (Magneten) separat von den Hallsensoren, die auf eigenen Platinen angeordnet sind, aufwendig zu montieren. Für eine zuverlässige Drehrichtungserkennung sind zwei Hallsensoren erforderlich. Eine Verkabelung mit mehradrigen Kabeln, z.B. 5-adriges Motorkabel ist notwendig. Die Steuerung erfordert den Einsatz eines Mikroprozessors bzw. Mikrocomputers. Bereits vorhandene Möbel ohne Memorysteuerung können nicht oder nur mit großem Aufwand nachgerüstet werden.

Das Dokument DE 10 2009 059 267 A1 beschreibt ein Verfahren und eine Vorrichtung zur Positionierung eines Abtriebsglieds eines elektromotorischen Antriebs, insbesondere für ein Möbel. Dabei werden Impulse einer Gegen-EMK eines jeweiligen elektrischen Motors erfasst und ausgewertet.

Die Aufgabe der vorliegenden Erfindung besteht darin, einen verbesserten elektromotorischen Antrieb zu schaffen.

Eine weitere Aufgabe ist es, ein verbessertes Verfahren zu schaffen.

Eine noch weitere Aufgabe besteht darin, ein verbessertes Möbel bereitzustellen.

Diese Aufgabe wird durch einen elektromotorischen Antrieb mit dem Merkmal des Anspruchs 1 gelöst.

Die Aufgabe wird auch durch ein Verfahren mit den Merkmalen des Anspruchs 16 und durch ein Möbel mit den Merkmalen des Anspruchs 21 gelöst.

Es wird ein elektromotorischer Möbelantrieb geschaffen, dessen Steuereinrichtung ein digitales Potentiometer in einer einfachen Bauweise für Memorysteuerung und Synchronsteuerungen aufweist.

Ein erfindungsgemäßer elektromotorischer Möbelantrieb zur Verstellung eines beweglichen Teils eines Möbel mittels eines Abtriebsgliedes, umfasst a) zumindest einen Verstellantrieb mit jeweils zumindest einem elektrischen Motor, einem damit gekoppelten Drehzahlreduziergetriebe, mit welchem das Abtriebsglied antriebstechnisch gekoppelt und linear verfahrbar und/oder rotierbar bewegbar ist, wobei das Abtriebsglied bei Erreichen einer vorbestimmten Position einen Endschalter und/oder einen Referenzschalter und/oder ein Schaltmittel betätigt, b) zumindest eine Steuereinrichtung, und c) zumindest einer Bedienungseinheit, wobei die Steuereinrichtung eine Positioniervorrichtung für das Abtriebsglied mit einem Steuerblock mit einem Zähler und einer Speichereinrichtung zur Auswertung von Impulsen einer Gegen-EMK des zumindest einen elektrischen Motors aufweist. Zumindest eine Überwachungsvorrichtung ist zur Überwachung eines Pulsweitenverhältnisses einer erfassten Gegen-EMK des zumindest einen elektrischen Motors vorgesehen.

Mit einer solchen Überwachungsvorrichtung ist eine Zuverlässigkeit des elektromotorischen Möbelantriebs auf einfache Weise erhöht.

In einer Ausführung ist vorgesehen, dass die Überwachungsvorrichtung zumindest eine Filtereinheit mit einem Impulsformer, und eine Lastüberwachungseinrichtung mit einem Pulsweitenverhältnisdetektor, einem Komparator und einem Signalerzeuger umfasst. Es hat sich herausgestellt, dass sich bei hohen Belastungen des_Elektromotors_das Pulsweitenverhältnis der Ripple der Gegen-EMK in einer bestimmten Weise verändert. Durch die Überwachungsvorrichtung sind diese Veränderungen vorteilhaft erkennbar. Es können Gegenmaßnahmen ergriffen werden, welche die Zuverlässigkeit erhöhen und eine Fehlerrate reduzieren.

Dabei ist es vorteilhaft, wenn der Impulsformer ein Rechteckimpulsformer ist, wodurch immer ein definierter Impuls vorliegt.

In einer weiteren Ausführung ist der Pulsweitenverhältnisdetektor für eine Erfassung des Pulsweitenverhältnisses der erfassten Gegen-EMK des zumindest einen elektrischen Motors ausgebildet ist. Dies kann z.B. mittels einfacher elektronischer Bausteine ausgeführt sein, die kostengünstig und in hoher Qualität marktüblich erhältlich sind.

In einer noch weiteren Ausführung ist der Komparator zum Vergleich des erfassten Pulsweitenverhältnisses mit einem vorher festlegbaren Wert ausgebildet. Ein kritischer Wert ist nach durchgeführten Messungen und Untersuchungen ein Pulsweitenverhältnis von 10/90. Daher ist es vorteilhaft, wenn der vorher festlegbare Wert einem Pulsweitenverhältnis von 10/90 entspricht.

Weiterhin ist es vorgesehen, dass der Signalerzeuger zur Erzeugung eines Signals für die Steuerung des Motors zur Drosselung des Motors ausgebildet ist. Damit kann eine einfache und wirkungsvolle Gegenmaßnahme ergriffen werden, indem dem jeweiligen Motor weniger Energie zugeführt wird, wenn ein kritischer Wert des Pulsweitenverhältnisses erreicht wird. Außerdem wird durch die Drosselung der Motor bei hohen Belastungen geschont.

In einer noch anderen Ausführung weist die Überwachungsvorrichtung zumindest eine Rücklaufüberwachungseinrichtung auf, welche mit dem Ausgang der Filtereinheit gekoppelt ist. Damit kann über die gleiche Messanordnung festgestellt werden, ob der Motor im ausgeschalteten, kurzgeschlossenen Zustand eventuell unter einer äußeren mechanischen Belastung verdreht wird.

Dazu ist es vorgesehen, dass die Rücklaufüberwachungseinrichtung zur Erkennung einer Drehung einer Motorwelle des Motors im kurzgeschlossenen und ausgeschalteten Zustand des Motors und zur Signalisierung einer solchen Erkennung ausgebildet ist. Damit ist es auf einfache Weise möglich, eine Verdrehung der Motorwelle und somit eine Veränderungen der Positionierung durch äußere mechanische Einflüsse zu erkennen. Es können entsprechende Korrekturen ausgeführt werden, z.B. eine Rücksetzung des Abtriebsglieds in eine bestimmte, definierte Position.

In einer noch anderen Ausführung ist es vorgesehen, dass die Überwachungsvorrichtung mit zumindest einem Energiespeicher, vorzugsweise ein Akkumulator oder ein Kondensator hoher Kapazität, ausgerüstet und verbunden ist. Damit kann der Teil der elektrischen Schaltung der Positioniervorrichtung zum Detektieren, Auswerten und Zählen der Ripple im stromlosen Zustand zumindest für eine bestimmte Zeitspanne mithilfe des Energiespeichers betrieben werden.

Zu diesem Zweck ist es vorteilhaft, dass eine Speicherkapazität des Energiespeichers derart ausgelegt ist, dass der Teil der elektrischen Schaltung der Positioniervorrichtung zum Detektieren, Auswerten und Zählen der Ripple im stromlosen Zustand zumindest für eine bestimmte Zeitspanne mithilfe des Energiespeichers betreibbar ist.

In einer anderen Ausführung ist der zumindest eine elektrische Motor für einen Sanftanlauf mit zumindest einem überbrückbaren Vorwiderstand ausgerüstet. Dadurch werden mögliche Störungen der Erfassung der Gegen-EMK durch eine PWM-Steuerung bei anderen Ausführungen gemäß des Standes der Technik auf einfache Weise ausgeschlossen. Besonders vorteilhaft ist es, wenn dieser Widerstand (oder ein Teil von ihm) gleichzeitig als Messwiderstand für die Gegen-EMK verwendet wird.

In einer weiteren Ausführung kann die Steuereinrichtung ein digitales Potentiometer aufweisen, welches einen der Position des Abtriebsgliedes proportionalen elektrischen Wert als Ausgangswert ausgibt.

Dabei ist es von besonderem Vorteil, dass ein Standard-Motorkabel (2-adrig) mit einer Standardsteckverbindung (2-polig) an der Steuerung verwendet werden kann. So ist im Prinzip keine Veränderung der Standardmotoren notwendig.

In einer Ausführung weist das digitale Potentiometer zumindest einen Zwischenspeicher und zumindest einen Digital-Analog-Wandler auf, wobei der Zwischenspeicher für eine Zwischenspeicherung von Zählerständen des Zählers vorgesehen ist, und wobei der Digital-Analog-Wandler den in dem Zwischenspeicher zwischengespeicherten Zählerstand in einen analogen Ausgangswert umwandelt. So ist ein einfacher Aufbau des digitalen Potentiometers möglich. Als Zwischenspeicher können bereits vorhandene freie Speicherkapazitäten einer Speichereinrichtung benutzt werden. Es kann auch möglich sein, den Digital-Analog-Wandler softwaremäßig mit dem/den vorhandenen Mikroprozessor/en aufzubauen, wodurch eine Platzersparnis möglich ist.

Dabei ist der von dem Digital-Analog-Wandler umgewandelte analoge Ausgangswert ein Spannungswert oder/und ein Stromwert, der einfach weiterzuverarbeiten ist. In vorteilhafter Weise können somit Möbelantriebe mit einem als Weggeber eingebautem Potentiometer ersetzt werden, was sich beispielsweise in einer sehr einfachen Montage widerspiegelt. Das Ausgangssignal des Digital-Analog-Wandlers ist praktisch identisch mit dem analogen Spannungsausgang eines Potentiometers bei Möbelantrieben des Standes der Technik.

Außerdem kann der von dem Digital-Analog-Wandler umgewandelte analoge Ausgangswert innerhalb eines vorbestimmten Spannungs- oder Stromintervalls liegen, z.B. 0-5 V oder 5-20 mA. wobei ein minimaler Wert einem ersten Endlagenzustand des Abtriebsglieds entspricht und ein maximaler Wert einem zweiten Endlagenzustand des Abtriebsglieds entspricht.

Der Zwischenspeicher kann als ein überschreibbarer flüchtiger oder nichtflüchtiger Speicher ausgebildet sein. So sind viele Ausführungen von Zwischenspeichern verwendbar.

In einer anderen Ausführung ist zumindest einer der Endschalter bei Betätigung in einer Endposition des Abtriebsglieds zur Steuerung der Unterbrechung der Energiezufuhr zu dem Motor, zur Steuerung des Kurzschließens des Motors und zur Steuerung der Neusetzung eines Referenzpunkt für die Steuerung bzw. Positionierung des Abtriebsgliedes vorgesehen. Damit sind einerseits eine zuverlässige Abschaltung und andererseits ein definierter Zustand des Motors, nämlich mit generatorischer Bremsung, im Aus-Zustand möglich.

In einer noch anderen Ausführung ist zumindest ein Endschalter als Referenzschalter im Bewegungsbereich des Abtriebsgliedes an einer vorher festgelegten Stelle angeordnet und zur Steuerung der Neusetzung eines Referenzpunkt für die Steuerung bzw. Positionierung des Abtriebsgliedes vorgesehen. Damit lässt sich eine Fehlerrate in der Wiederholgenauigkeit deutlich reduzieren

Es sei an dieser Stelle der wesentliche Unterschied zu Möbelantrieben des Standes der Technik mit Impulsgebern wie z.B. Motore mit Hallsensoren gezeigt, wobei Motore mit Hallsensoren für eine sehr genaue Positionierungen beispielsweise bei hochwertigen höhenverstellbaren Tischen mit Synchronisierungen mehrerer Motore untereinander zum Einsatz kommen. Solche Möbelantriebe mit Synchronisierungen sind sehr aufwendig und teuer. Die Ausführung gemäß der vorliegenden Erfindung legt den Grundstein für eine Alternative der Synchronisierungen und Positioniergenauigkeiten mit hochwertiger Güte, ist jedoch sehr einfach im Aufbau und weist nur eine ähnliche Güte der Positioniergenauigkeit auf. In Versuchen hat sich jedoch die Ausführung und das Verfahren der vorliegenden Erfindung als sehr zuverlässig heraus gestellt, wobei ein sehr hohes Maß an Positioniergüte erreicht wird, was bei den beschriebenen Möbeln als völlig ausreichend angesehen werden kann.

Ein erfindungsgemäßes Verfahren zum Überwachen eines Pulsweitenverhältnisses des oben beschriebenen elektromotorischen Möbelantriebs weist die Verfahrensschritte auf:
(V1) Erfassen von Impulsen einer Gegen-EMK des zumindest einen elektrischen Motors (M1) des elektromotorischen Möbelantriebs durch Messen eines Spannungsabfalls an einem Widerstand oder einem Eigenwiderstand eines Transistors;
(V2) Erfassen eines Pulsweitenverhältnisses von Ripple der so erfassten Gegen-EMK des zumindest einen elektrischen Motors;
(V3) Vergleichen des so erfassten Pulsweitenverhältnisses mit einem vorher festlegbaren Wert; und
(V4) Überwachen des Pulsweitenverhältnisses durch Bewerten des so erhaltenen Vergleichens.

So ist es vorteilhaft einfach möglich, das Pulsweitenverhältnis zu überwachen, wobei gleichzeitig vorhandene Teile (Messwiderstand, Filtereinheit) der Positioniervorrichtung verwendbar sind.

Es ist vorteilhaft, wenn im Verfahrensschritt (V1) die erfassten Impulse in Rechteckimpulse umgeformt werden, da diese eine definierte Form aufweisen und leicht verarbeitet werden können.

Gemäß der ausgeführten Untersuchungen und Messwerte ist es vorteilhaft, wenn der vorher festlegbare Wert zum Vergleichen im Verfahrensschritt (V3) einem Pulsweitenverhältnis von 10/90 entspricht.

In einer Ausführung ist es vorgesehen, dass im Verfahrensschritt (V4) bei Unterschreiten eines kritischen Vergleichswertes eine Drosselung des zumindest einen elektrischen Motors im Betrieb erfolgt. Dies ist durch einfache Maßnahmen, z.B. entsprechende Steuersignale, durch Eingriff in die Motorsteuerung möglich, indem beispielsweise wenigstens ein Vorwiderstand wie eingangs erwähnt in Reihe mit dem Motor zugeschaltet ist.

Weiterhin ist vorgesehen, dass im Verfahrensschritt (V3) eine Frequenz der Ripple überwacht wird und im Verfahrensschritt (V4) ein Signal erzeugt wird, dass ein Einklemmfall oder eine Überlast vorliegt. So kann eine zusätzliche Überwachung erfolgen.

Ein erfindungsgemäßes Möbel (1) mit
a) mit wenigstens einem Grundelement zur Ankopplung des Möbels an einem Aufstellort, und b) mit wenigstens einem Stützelement, welches wenigstens ein relativ zu dem Stützelement oder relativ zu einem weiteren Stützelement oder relativ zu dem Grundelement beweglich angeordnetes Teil aufweist, c) wobei das wenigstens eine beweglich angeordnete Teil verschiebbar und/oder schwenkbar ausgebildet ist, d) wobei das Möbel zumindest einen elektromechanischen Möbelantrieb aufweist, e) wobei das wenigstens eine beweglich angeordnete Teil mit dem zumindest einen elektromechanischen Möbelantrieb gekoppelt ist, weist den oben beschriebenen elektromotorischen Möbelantrieb auf.

In einer weiteren Ausführung weist die Steuereinrichtung eine Memorysteuerung auf. So können durch den Einsatz des elektromotorischen Möbelantriebs mit dem digitalen Potentiometer eine einfache Nachrüstung sowie ein einfacher Aufbau mit üblichen Verstellantrieben erfolgen.

Auf diese Weise ist es auch vorteilhaft einfach möglich, dass die Steuereinrichtung eine Synchronsteuerung aufweist, wobei die Verstellgeschwindigkeiten der zumindest zwei elektromotorischen Möbelantriebe zueinander angepasst, insbesondere gleichgesetzt ist.

Damit werden sowohl eine Memorysteuerung als auch eine Synchronsteuerung geschaffen, welche in jedes Möbel eingesetzt werden können und welche mit jedem in dem Möbel eingesetzten elektromotorischen Möbelantrieb verbindbar sind.

Anhand der beigefügten Zeichnungen wird die Erfindung noch näher erläutert. Es zeigen:
- Figur 1: eine schematische Perspektivansicht eines beispielhaften erfindungsgemäßen Möbels;
- Figur 2-2a: schematische Perspektivansichten einer Bedienungseinheit;
- Figur 3: ein schematisches Blockschaltbild eines Ausführungsbeispiels eines erfindungsgemäßen elektromotorischen Möbelantriebs;
- Figur 4-4a: schematische Schaltpläne von Schaltkontaktkonfigurationen;
- Figur 5: einen schematischen Schaltplan einer H-Brückenschaltung;
- Figur 6: ein schematisches Blockschaltbild eines Verstellantriebs mit Abtriebsglied und Endschaltern bzw. mit Referenzschaltern;
- Figur 7: ein schematisches Blockschaltbild einer erfindungsgemäßen Überwachungsvorrichtung; und
- Figur 8: ein schematisches Flussdiagramm eines erfindungsgemäßen Verfahrens.

Fig. 1 zeigt ein Ausführungsbeispiel eines erfindungsgemäßen Möbels 1. In den Figuren 2 und 2a sind schematische Perspektivansichten einer Bedienungseinheit 10, 10' dargestellt. In Fig. 3 ist ein schematisches Blockschaltbild eines Ausführungsbeispiels eines erfindungsgemäßen elektromotorischen Möbelantriebs 100 gezeigt.

Das Möbel 1 ist hier als ein Bett dargestellt und weist wenigstens ein Stützelement 3 zur Aufnahme von Gegenständen, einer Polsterung, einer Matratze M und/oder einer Person auf. Das Stützelement 3 ist z.B. als ein Lattenrost, als ebene Stützfläche oder dergleichen ausgebildet und an einem Grundelement 2, hier ein Gestell mit Füßen, zur Ankopplung des Möbels 1 an einem Aufstellort, z.B. Fußboden, angebracht.

Das Stützelement 3 weist hier ein Rückenteil 4 und ein Beinteil 5 auf, welche relativ zu dem Stützelement 3 und/oder einem weiteren Stützelement oder relativ zu dem Grundelement 2 beweglich gelagert angeordnet sind. Diese bewegliche Anordnung ist hier mittels eines so genannten Bewegungsbeschlags 6 realisiert. Die Bewegung ist verschiebbar und/oder schwenkbar ausgebildet.

Das Möbel 1 weist außerdem einen elektromotorischen Möbelantrieb 100 auf, der hier zwei Verstellantriebe 7 und 8, eine Steuereinrichtung 9 und eine Bedienungseinheit 10 umfasst.

Das beweglich gelagerte Rückenteil 4 und das Beinteil 5 sind jeweils mit einem Verstellantrieb 7, 8 gekoppelt. So ist das Rückenteil 4 mit dem Verstellantrieb 7 gekoppelt. Zur Bewegung bzw. Verstellung des Beinteils 5 ist der Verstellantrieb 8 vorgesehen.

Die Verstellantriebe 7, 8 sind hier als Linearantriebe ausgebildet. Die Linearantriebe weisen einen oder eine Anzahl Elektromotore auf, wobei jedem Motor ein Drehzahlreduziergetriebe mit wenigstens einer Getriebestufe nachgeschaltet ist. Dem Drehzahlreduziergetriebe kann ein weiteres Getriebe, beispielsweise in Form eines Gewindespindelgetriebes, nachgeschaltet sein, welches aus der Drehbewegung des Motors eine Linearbewegung eines Abtriebsgliedes 19 (Fig. 3) erzeugt. Das letzte Getriebeglied oder ein damit verbundenes weiteres Glied bildet das Abtriebsglied 19. Das Abtriebsglied 19 des jeweiligen Verstellantriebs steht mit dem jeweiligen Möbelbauteil (Rückenteil 4, Beinteil 5) oder alternativ mit einem mit dem Grundrahmen 2 verbundenes Bauteil in Verbindung, so dass bei einem Betrieb des Elektromotors des jeweiligen Verstellantriebs 7, 8 die beweglichen Möbelbauteile 4, 5 relativ zueinander bzw. relativ zum Grundrahmen 2 verstellt werden.

Die Verstellantriebe 7, 8 sind mit einer Steuereinrichtung 9 jeweils über eine Antriebsleitung 100a verbunden, wie in Fig. 3 dargestellt ist. Diese Antriebsleitung 100a kann z.B. als steckbare Kabelverbindung ausgeführt sein. Die Steuereinrichtung 9 weist eine elektrische Versorgungseinheit 9a auf, welche die elektrische Energie, z.B. aus dem Netz, für die Verstellantriebe 7, 8 bereitstellt. Dazu ist die Steuereinrichtung 9 in diesem Beispiel über Netzkabel 9d mit einem Netzstecker 9e mit einem Netzanschluss verbindbar. Der Netzstecker 9e leitet über das Netzkabel 9d die eingangsseitige Netzspannung zu der elektrischen Versorgungseinheit 9a der Steuereinrichtung 9, welche sekundärseitig eine Kleinspannung in Form einer Gleichspannung abgibt und diese zu einer Motorsteuerung mit Steuerschaltern 9b weiterleitet.

Alternativ hierzu ist der Steuereinrichtung 9 eine nicht näher dargestellte netzabhängige Spannungsversorgung mit Netzeingang und mit sekundärseitigem Kleinspannungsausgang vorgeschaltet, welche über die Leitung 9d die Kleinspannung in Form einer Gleichspannung zuführt.

Dem Möbel 1 ist ferner eine Bedienungseinheit 10, 10' zugewiesen, mit dessen Bedienungselementen 12, 13 (siehe Fig. 2) die Verstellantriebe 7, 8 über die Steuereinrichtung 9 steuerbar sind.

Die Bedienungseinheit 10 gemäß Fig. 2 ist mit einer Sendeeinrichtung oder Sende- /Empfangseinrichtung für eine drahtlose Übertragung versehen. Die drahtlose Übertragung kann eine Funkübertragungsstrecke, optische Übertragungsstrecke (z.B. Infrarot) oder/und eine Ultraschallübertragungsstrecke sein, wobei die Steuereinrichtung 9 mit einer jeweiligen entsprechenden Empfangseinrichtung ausgerüstet ist.

In einer anderen Ausführung ist die Bedienungseinheit 10' mit einer Bedienungsleitung 18 in drahtgebundener Form ausgeführt, was Fig. 2a zeigt. Dabei ist die Bedienungsleitung 18 mit der Steuereinrichtung 9 verbindbar, z.B. steckbar.

Die Bedienungseinheit 10, 10' ist mit Bedienungselementen 12, 13 versehen, welche zur Bedienung eines jeweiligen Verstellantriebs 7, 8 vorgesehen sind. Die Bedienungselemente 12, 13 sind z.B. als Taster ausgeführt. Beispielsweise dienen die Bedienungselemente 12 zum Hochstellen und die Bedienungselemente 13 zum Absenken des jeweiligen beweglichen Möbelteils. In Fig. 2 und 2a sind Bedienungseinheiten 10, 10' für sechs Verstellantriebe gezeigt.

Ferner ist die Bedienungseinheit 10, 10' mit einem Meldeelement 14, z.B. einer Leuchtdiode, ausgerüstet. Das Meldeelement 14 dient z.B. zur Funktionsanzeige bzw. Rückmeldung, Fehleranzeige etc.

Ein Zusatzbedienungselement 15, welches auch aus mehreren Bedienungselementen oder/und einem Kombinationsbedienungselement bestehen kann, dient für eine so genannte Memoryfunktion der Verstellantriebe 7, 8.

Außerdem können Zusatzfunktionen, wie z.B. Leselampe oder/und Heizung, mittels weiterer Zusatzbedienungselemente 16, 17 bedienbar sein.

Die Zusatzbedienungselemente 15, 16, 17 können als Taster oder/und Schalter ausgeführt sein.

Bei Betätigen eines Bedienungselementes 12, 13 wird ein Steuersignal zur Ansteuerung des jeweiligen Verstellantriebs 7, 8 über die Übertragungsstrecke drahtlos oder drahtgebunden der Steuereinrichtung 9 übermittelt. Die Steuereinrichtung 9 weist Steuerschalter 9b mit Schaltelementen auf, welche die Steuersignale der Übertragungsstrecke in Schaltsignale zum Schalten des jeweiligen Verstellantriebs 7, 8 umwandeln. Die Schaltelemente können z.B. Relaisschalter oder/und Halbleiterschalter sein. Die manuell betätigbaren Bedienungselemente 12, 13 der Bedienungseinheit 10 erzeugen Steuersignale, die hier von einem Empfänger 9c der Steuereinrichtung 9 in Steuerströme für die Schaltelemente umgewandelt werden. Bei der drahtgebundenen Bedienungseinheit 10' schalten die Bedienungselemente 12, 13 den Steuerstrom der Relaisschalter bzw. der Halbleiterschalter. In beiden Fällen schalten die Leistungsschalter der Relaisschalter bzw. der Halbleiterschalter den hohen Motorstrom des jeweiligen Verstellantriebs 7, 8.

Die Verstellantriebe 7, 8 sind als bürstenbehaftete Gleichstrommotoren ausgebildet bzw. weisen diese auf.

Die Steuereinrichtung 9 des elektromotorischen Möbelantriebs 100 umfasst außerdem eine Positioniervorrichtung 200 zur Positionierung des jeweiligen Abtriebsgliedes 19 des jeweiligen Verstellantriebs 7, 8. Die Positioniervorrichtung 200 ist gemäß der in dem Dokument DE 10 2009 059 267 A1 beschriebenen Positioniervorrichtung ausgebildet und mit dem in der DE 10 2009 059 267 A1 beschriebenen Stellblock 110 ausgestattet, welcher hier mit einem Zähler 117 und einer Speichereinrichtung 118 gezeigt ist.

Für eine so genannte Memorysteuerung und/oder Synchronsteuerungen für mehrere Verstellantriebe 7, 8 wird dabei eine Gegen-EMK des jeweiligen Motors M1 erfasst, wobei eine Auswertung von so genannten Ripples der Gegen-EMK stattfindet. Ein Verfahren dazu ist auch in der DE 10 2009 059 267 A1 ausführlich beschrieben, worauf hier vollständig Bezug genommen wird.

Der erfindungsgemäße elektromotorische Möbelantrieb 100 weist im Unterschied zu der Positioniervorrichtung der DE 10 2009 059 267 A1 zusätzlich eine Überwachungsvorrichtung 20 zur Überwachung eines Pulsweitenverhältnisses von Ripple der erfassten Gegen-EMK des Motors M1 und sowohl ferner als auch darüber hinaus ein digitales Potentiometer 120 auf. Die Überwachungsvorrichtung 20 wird unten noch im Detail beschrieben.

Das digitale Potentiometer 120 weist zumindest einen Zwischenspeicher 121 und zumindest einen Digital-Analog-Wandler 122 auf. Der Zwischenspeicher 122, welcher z.B. als ein überschreibbarer flüchtiger oder nichtflüchtiger Speicher ausgebildet ist, ist mit dem Zähler 117 des Steuerblocks 110 verbunden und für eine Zwischenspeicherung von Zählerständen des Zählers 117 vorgesehen. Der Digital-Analog-Wandler 121 wandelt den in dem Zwischenspeicher 121 zwischengespeicherten Zählerstand in einen analogen Ausgangswert um und stellt ihn an einem Analogausgang bereit.

Der analoge Ausgangswert ist z.B. ein Spannungswert oder/und ein Stromwert. Er kann beispielsweise innerhalb eines vorbestimmten Spannungs- oder Stromintervalls liegen. Dabei entspricht ein minimaler Wert einem ersten Endlagenzustand des Abtriebsglieds 19 und ein maximaler Wert einem zweiten Endlagenzustand des Abtriebsglieds 19. So kann dieses Intervall z.B. von 0 V bis 5 V reichen, wobei 0 V einem ersten Endlagenzustand des Abtriebsgliedes 19 entspricht und 5 V einem zweiten Endlagenzustand des Abtriebsgliedes 19 entspricht. Damit wird ein Potentiometer simuliert, welches mit dem Abtriebsglied 19 des jeweiligen Verstellantriebs 7, 8 gekoppelt ist.

Weiterhin weist die Steuereinrichtung 9 einen Energiespeicher 130 auf. Der Energiespeicher ist vorzugsweise ein Akkumulator oder ein Kondensator hoher Kapazität. Eine Speicherkapazität des Energiespeichers 130 ist derart ausgelegt, dass der Teil der elektrischen Schaltung zum Detektieren, Auswerten und Zählen der Ripple der Positioniervorrichtung 200 im stromlosen Zustand zumindest für eine bestimmte Zeitspanne mithilfe des Energiespeichers 130 betreibbar ist.

Fig. 4 und 4a zeigen schematische Schaltpläne von Schaltkontaktkonfigurationen.

In Fig. 4 ist der Motor M1 über eine erste Anschlussleitung mit einem Anschluss 1 eines Umschaltkontakts S1 verbunden. Die zweite Anschlussleitung des Motors M1 ist über einen Widerstand R1 mit einem Anschluss 1 eines zweiten Umschaltkontakts S2 verbunden. Die Umschaltkontakte S1 und S2 sind z.B. Schaltkontakte jeweils eines Relais.

In einer anderen nicht näher dargestellten Ausführungsform weist die Bedienungseinheit 10 wenigstens zwei Umschaltkontakte S1 und S2 auf, welche von den Bedienungselementen 12, 13 betätigt werden.

Fig. 4 zeigt den Motor M1 in einem nicht eingeschalteten Zustand. Öffneranschlüsse 2 der Umschaltkontakte S1 und S2 sind untereinander und mit einer Plusleitung der nicht gezeigten Versorgungseinheit der Steuereinrichtung 9 verbunden. Schließeranschlüsse 3 der Umschaltkontakte S1 und S2 sind auch untereinander verbunden und an eine Minus-/Masseleitung der nicht gezeigten Versorgungseinheit der Steuereinrichtung 9 angeschlossen. Fig. 4 zeigt den nicht eingeschalteten Zustand des Motors M1. Dabei ist der Motor M1 über die Öffner 2 der Umschaltkontakte S1 und S2 und den Widerstand R1 kurzgeschlossen. Dieser Zustand wird auch als generatorische Bremse bezeichnet.

Zur Erfassung der Gegen-EMK des Motors M1 wird eine Spannung, die an dem Widerstand R1 aufgrund des durch den Widerstand R1 bei Betrieb des Motors M1 fließenden Motorstroms abfällt, an den Anschlüssen A und B des Widerstands R1 gemessen.

In der Konfiguration nach Fig. 4 ist auch bei kurzgeschlossenem Motor M1 eine Erfassung von Motorstrom möglich, der durch Verdrehung der Motorwelle des Motors M1 aufgrund hoher Belastung trotz des Kurzschluss erzeugt wird. Eine solche Verdrehung kann erfolgen, wenn z.B. eine Selbsthemmung des mechanischen Getriebes, das zwischen Motorwelle und Krafteinleitung zwischengeschaltet ist, durch hohe Krafteinleitung überwunden wird. Es ist auch möglich, dass eine Bremsvorrichtung bei einem nicht vorgesehenen Überlastdrehmoment trotzdem eine Verdrehung der Motorwelle zulässt. Solche Fälle können hiermit erfasst und entsprechende Gegenmaßnahmen eingeleitet werden.

In einer alternativen Ausführung, die Fig. 4a zeigt, kann auch in der Energieversorgungsleitung eine Erfassung der Gegen-EMK des Motors M1 erfolgen. In diesem Fall ist ein Widerstand R2 in der Minus-/Masseleitung zu den Schließeranschlüssen 3 der Umschaltkontakte S1 und S2 angeordnet. Die Motorleitungen des Motors M1 sind hier direkt jeweils an den Anschlüssen 1 der Umschaltkontakte S1, S2 angeschlossen. An den Anschlüssen A' und B' des Widerstands R2 kann die Gegen-EMK des Motors M1 in Abhängigkeit von seinem Motorstrom erfasst werden. In diesem Fall kann immer nur ein Motor verfahren werden, wenn der Widerstand R2 in einer gemeinsamen Versorgungsleitung für alle Motoren liegt.

Der weitere Widerstand R3 in der Minus-/Masseleitung erfüllt für bestimmte Ausführungen weitere Funktionen, die im Folgenden näher erläutert werden.

Für eine so genannte Sanftanlauffunktion kann dieser Widerstand R3 in die Leitung eingeschaltet werden. Dies erfolgt z.B. dadurch, dass der Widerstand R3 durch einen Kontakt überbrückbar ist. Diese Überbrückung wird beim Sanftanlauf geöffnet, so dass der Motorstrom durch den Widerstand R3 fließen muss. Nach entsprechender Anlaufzeit wird die Brücke wieder geschlossen, und der Widerstand R3 ist für den normalen Betrieb des Motors M1 überbrückt.

Alternativ oder zusätzlich ist es möglich, mehrere Widerstände in Reihe oder parallel zu schalten, wobei diese dann entsprechend automatisch, z.B. über Relaiskontakte oder Halbleiterschalter, überbrückt werden. Der Widerstand R3 kann auch ein NTC mit zusätzlicher Überbrückung sein.

Anstelle des Widerstands R3 kann natürlich auch ein einstellbarer Widerstand, z.B. ein Transistor, verwendet werden. Der Transistor kann über eine Rampenfunktion mehr oder weniger aufgesteuert werden. Die Rampenfunktion ist dabei z.B. stromgesteuert oder/und temperaturgesteuert. Ein hoher Strom führt zu einer kurzzeitigen Rampe.

Alternativ können der Widerstand R2 und R3 auch in einer Ausführung oder Kombination ausgebildet sein, so dass zwei Funktionen, nämlich Sanftanlauf und Erfassung der Gegen-EMK mit einem Widerstand erfolgen können. Dabei ist nach dem Sanftanlauf eine Überbrückung derart erfolgt, dass ein Restwiderstand bestehen bleibt, über welchem die Gegen-EMK zur Erfassung abfallen kann.

Durch die Verwendung des Widerstands R3 und der oben beschriebenen Alternativen oder Ergänzungen ist ein wesentlicher Vorteil gegenüber einer PWM-Ansteuerung des Motors M1 zum Erhalt eines Sanftanlaufs im Zusammenhang mit der Auswertung der Gegen-EMK möglich. Eine PWM-Ansteuerung würde eine Auswertung der so genannten Ripple der Gegen-EMK stören.

Ferner kann der Sanftanlauf auch als eingangs beschriebene Drosselung verstanden werden, da sich im Moment des Einschaltens des Elektromotors und gleichzeitig zur Bewegung hoher Lasten das Pulsweitenverhältnis im kritischen Bereich befinden kann, was die Auswertung und Zählung der Ripple beeinträchtigt. In erfinderischer Weise wirkt der Sanftanlauf bzw. die Drosselung wie ein Widerstand. In einfachster Weise ist wie eingangs beschrieben ein Widerstand verwendet. Ein anderer Widerstand weist ferner noch einen Imaginäranteil auf und kann eine Induktivität oder eine Kapazität aufweisen. Somit könnte der Widerstand R3 auch eine Induktivität sein oder eine Induktivität aufweisen.

Die Auswertung der Gegen-EMK wird in analoger und diskreter Weise über Filter durchgeführt, wie in der DE 10 2009 059 267 A1 angegeben ist, und erfolgt nach Digitalisierung mittels eines Mikroprozessors, der in der Steuereinrichtung 9 vorhanden und mit einer entsprechend hohen Abtastrate ausgebildet ist.

Der Motor M1 eines jeden Verstellantriebs 7, 8 kann auch mit Halbleiterschaltern geschaltet und gesteuert werden. Dazu zeigt Fig. 5 einen schematischen Schaltplan einer so genannten H-Brückenschaltung.

Der Motor M1 ist im Brückenzweig zwischen jeweils zwei in Reihe geschalteten Transistoren T1, T2 und T3, T4 angeschlossen. Hier ist ein Widerstand R1 in Reihe mit dem Motor M1 geschaltet. Die Transistoren T1 ...T4 können z.B. als MOS-FET ausgebildet sein, wobei sie z.T. im Ruhezustand leitend oder nicht leitend sind.

Es sind mehrere Möglichkeiten zur Erfassung der Gegen-EMK des Motors M1 gezeigt, die hier kurz in Tabellenform angegeben sind.

**Tabelle 1: Messstellen**

| **Nr.** | **Anschluss 1** | **Anschluss 2** |
|---|---|---|
| 1 | A | B |
| 2 | C | Masse |
| 3 | D | Masse |
| 4 | C | D |
| 5 | E | F |
| 6 | C | Pluspol |
| 7 | D | Pluspol |

Vorzugsweise erfolgt eine Messung gemäß Nr. 1 an den Anschlüssen A und B über dem Widerstand R1, da somit auch eine Drehung des Motors M1 im kurzgeschlossenen Zustand erfasst werden kann.

Eine Messung nach Nr. 4 ermöglicht eine Erfassung von Schwankungen des Kollektorstroms.

Da die Transistoren T1 ...T4 selbst jeweils einen Eigenwiderstand im leitenden Zustand aufweisen, kann eine Messung beispielsweise über den Transistor T2 nach Nr. 5 erfolgen (natürlich auch über jedem anderen der Transistoren T1...T4). So kann auf einfachste Art und Weise der Eigenwiderstand des jeweiligen Transistors T1...T4 genutzt werden.

Im ausgeschalteten Zustand des Motors M1, in welchem der Motor M1 zur Erzeugung der generatorischen Bremse kurzgeschlossen sein soll, werden in diesem Beispiel die Transistoren T2 und T4 leitend nach Masse geschaltet.

Fig. 6 zeigt ein schematisches Blockschaltbild eines Verstellantriebs 7, 8 mit einem Abtriebsglied 19 und Endschaltern S3, S4, S5. Das Abtriebsglied 19 ist durch den Verstellantrieb 7, 8 längs eines Verstellwegs 19b in den Pfeilrichtungen verstellbar. Bei Erreichen der Endstellungen wirkt eine Nocke 19a mit einem Endschalter S3 oder S5 zusammen. Zur ausführlichen Beschreibung wird auf das Dokument DE 10 2009 059 267 A1 verwiesen, hier werden im Folgenden nur die Unterschiede dazu erläutert.

Der erste Unterschied besteht darin, dass bei Betätigung eines der Endschalter S3 oder S5 in den dazugehörigen Endpositionen des Abtriebsgliedes 19 keine Öffnung des Motorstromkreises des Verstellantriebs 7, 8 erfolgt, sondern die Energiezufuhr wird abgeschaltet, der Motor M1 wird kurzgeschlossen und ein Referenzpunkt für die Steuerung bzw. Positionierung des Abtriebsgliedes 19 wird neu gesetzt.

Die Endschalter S3 und S5 sind dabei in nicht näher dargestellter Weise in einem Steuerkreis eines Transistors T1...T4 oder eines Umschaltkontakts S1, S2 eingebunden. In alternativer Ausführung und ebenfalls nicht näher dargestellt sind die Endschalter S3 und S5 als Umschaltkontakt ausgeführt, unterbrechen den Motorstrom bei Betätigung durch eine Schaltnocke und schließen den Motor bei Umschaltung des Kontakts kurz, so dass sich die generatorische Bremseigenschaft des Motors entfaltet.

Der zweite Unterschied wird durch mindestens einen dritten Endschalter S4 gebildet, welcher innerhalb des Verstellwegs 19a an einer vorher festgelegten Stelle, z.B. in der Mitte, angeordnet ist. Wird dieser mindestens eine dritte Endschalter S4 während des Verstellens des Abtriebsgliedes 19 durch die Nocke 19b betätigt, so wird der Referenzpunkt für die Steuerung bzw. Positionierung des Abtriebsgliedes 19 entsprechend neu gesetzt.

Mit anderen Worten, die Endschalter S3 und S5 schalten den Motor M1 durch Ausschalten der Energiezufuhr ab, schließen ihn kurz und setzen den Referenzpunkt neu. Endschalter S3 setzt nur den Referenzpunkt neu. Dadurch wird eine Fehlerrate bei der Positionierung des Abtriebsglieds 19 reduziert.

In diesem in Fig. 6 gezeigten Beispiel sind die Endschalter S3, S4 und S5 mit Öffnerkontakten ausgeführt, wobei die Anschlüsse 1 der Öffnerkontakte untereinander und mit einem gemeinsamen Endschalteranschluss EG verbunden sind. Die jeweiligen Anschlüsse 2 der Öffnerkontakte der Endschalter S3, S4 und S5 sind separat jeweils mit einem Endschalteranschluss E5, E6, E7 verbunden. Die Endschalteranschlüsse EG, E5, E6, E7 sind mit der Steuereinrichtung 9 verbunden.

Es hat sich außerdem herausgestellt, dass bei der Auswertung der Gegen-EMK das Auftreten der zu zählenden Impulse bzw. Ripple problembehaftet sein kann, wenn eine hohe Belastung des jeweiligen Verstellantriebs 7, 8 vorliegt. Das kann verschiedene Ursachen haben, die Auswirkungen auf die Ripple bestehen darin, dass zum Einen nach der Filterung (siehe Dokument DE 10 2009 059 267 A1) sich ein Pulsweitenverhältnis der Ripple verändert und zum Anderen sich die Amplituden der Ripple verringern. Dabei können entweder keine Ripple mehr gezählt werden, oder es werden zu viele Ripple gezählt. Nach eingehenden Untersuchungen hat es sich ergeben, dass ein bestimmtes Pulsweitenverhältnis, beispielsweise von 10/90, einen kritischen Punkt bildet.

Fig. 7 stellt ein schematisches Blockschaltbild einer erfindungsgemäßen Überwachungsvorrichtung 20 dar.

Die Überwachungsvorrichtung 20 umfasst eine Filtereinheit 21 mit einem Impulsformer 21a, und eine Lastüberwachungseinrichtung 22 mit einem Pulsweitenverhältnisdetektor 23, einem Komparator 24 und einem Signalerzeuger 25.

Die Filtereinheit 21 weist z.B. zwei Filter wie in DE 10 2009 059 267 A1 beschrieben auf. Die Gegen-EMK des betreffenden Motors M1 wird wie oben schon erläutert über einem Widerstand R1, R2 oder/und R3 als Spannungsabfall an Anschlüssen dieses Widerstands aufgrund des durchfließenden Motorstroms gemessen und der Filtereinheit 21 zugeführt. Die Filtereinheit 21 weist bevorzugt zwei Filter auf. Zur Beschreibung ihrer Funktion wird auf das Dokument DE 10 2009 059 267 A1 verwiesen.

Die Ausgangssignale der Filtereinheit 21 werden durch den Impulsformer 21a hier in ein Rechtecksignal geformt. Bei Überlast des zugehörigen Motors M1 reduziert sich das Pulsweitenverhältnis des Rechtecksignals erheblich, wobei sich auch die Frequenz verringert, da die Drehzahl des Motors M1 abnimmt. Ferner kann sich auch ein rechteckähnliches Signal oder ein leicht verzerrtes Rechtecksignal ergeben, welches aber als Rechtecksignal auswertbar ist.

Der Pulsweitenverhältnisdetektor 23 erfasst das Pulsweitenverhältnis des so geformten Rechtecksignals und liefert es an den Komparator 24, welcher es mit einem vorher festlegbaren Wert, z.B. dem kritischen Wert 10/90, vergleicht. Sobald das erfasste Pulsweitenverhältnis bei diesem Vergleich den vorher festlegbaren Wert unter- bzw. überschreitet, wird dies an den Signalerzeuger 25 in entsprechender Weise signalisiert.

Der Signalerzeuger 25 erzeugt dann entsprechende Ausgangssignale, die er an einem Ausgang 25a zur Weiterverarbeitung für den zugehörigen Motor M1 bereitstellt.

Die Weiterverarbeitung dieser erzeugten Ausgangssignale erfolgt durch die Steuereinrichtung 9 und zwar derart, dass drosselnd auf die Energiezufuhr des zugehörigen Motors M1 eingewirkt wird. Das ist z.B. dadurch realisiert, dass eine PWM-Steuerung des Motors M1 zur Drosselung erfolgt oder ein Vorwiderstand dem Motor M1 vorgeschaltet wird. Dies kann z.B. der oben beschriebene Widerstand R3 oder die oben beschriebene Induktivität mit einem Widerstandsanteil R3 mit den dabei angegebenen Möglichkeiten sein.

Außerdem umfasst die Überwachungsvorrichtung 20 in diesem Beispiel eine Rücklaufüberwachungseinrichtung 26 mit einer Rücklauferfassungseinheit 27, welche eingangsseitig mit dem Ausgang der Filtereinheit 21 gekoppelt ist. Wie oben schon erwähnt, kann der Motorstrom im kurzgeschlossenen Zustand des Motors M1 - bespielsweise gemäß Fig. 4 - auch erfasst werden. Dazu wird die Rücklauferfassungseinheit 27 von der Steuereinrichtung 9 über einen Steuereingang 28 aktiviert, wenn der zugehörige Motor M1 im kurzgeschlossenen Zustand ist. Wenn die Rücklauferfassungseinheit 27 dann eine Drehung der Motorwelle des Motors M1 aufgrund erfasster Gegen-EMK feststellt, erzeugt sie ein Signal, das sie an einem Ausgang 29 zur Weiterverarbeitung, z.B. zur Registrierung oder Warnmeldung, bereitstellt. Die Rücklauferfassungseinheit 27 ist mit einem Verstärker mit hoher Verstärkung ausgestattet, um auch kleine Gegen-EMK Beträge zu erfassen.

Die Überwachungsvorrichtung 20 kann in der Positioniervorrichtung 200 der DE 10 2009 059 267 A1 so integriert werden, dass sie als zusätzliche Einheit vorgesehen ist, wobei sie ihre eigene Filtereinheit 21 aufweist. Die Überwachungsvorrichtung 20 kann aber auch an den Ausgang des schon vorhandenen Filters der Positioniervorrichtung 200 in entsprechender Weise angekoppelt sein, wobei der Impulsformer 21a hinzugefügt ist.

Schließlich zeigt Fig. 8 ein schematisches Flussdiagramm eines erfindungsgemäßen Verfahrens zum Überwachen eines Pulsweitenverhältnisses eines elektromotorischen Möbelantriebs 100.

In einem ersten Verfahrensschritt V1 wird eine Gegen-EMK des betreffenden Motors M1 des elektromotorischen Möbelantriebs 100 erfasst. Dies erfolgt durch Messung eines Spannungsabfalls an einem Widerstand R1, R2, R3 oder einem Eigenwiderstand eines Transistors T1, T2, T3, T4. Der jeweilige Spannungsabfall wird durch den Motorstrom des zugehörigen Motors M1 erzeugt. Die dabei auftretenden Impulse bzw. Ripple werden von dem Impulsformer 21a in Rechteckimpulse umgeformt.

Ein Pulsweitenverhältnis der so erfassten und umgeformten Ripple wird in einem zweiten Verfahrensschritt V2 durch den Pulsweitenverhältnisdetektor 23 erfasst. Der Pulsweitendetektor 23 generiert dazu ein entsprechendes Signal, das er in einer vorher festlegbaren Form dem Komparator 24 liefert.

In einem weiteren Verfahrensschritt V3 vergleicht der Komparator 24 das ihm gelieferte Signal mit einem vorher festlegbaren Wert, z.B. dem kritischen Wert 10/90. Dieser vorher festlegbare Wert wird so bereitgestellt, dass er mit dem vom Pulsweitenverhältnisdetektor 23 gelieferten Signal auf einfache und zuverlässige Weise mittels des Komparators 24 vergleichbar ist.

Sobald das erfasste Pulsweitenverhältnis bei diesem Vergleich mit dem Komparator 24 den vorher festlegbaren Wert unter- bzw. überschreitet, wird dies durch den Komparator 24 in einem vierten Verfahrensschritt V4 zum Überwachen des Pulsweitenverhältnisses des elektromotorischen Möbelantriebs 100 an den Signalerzeuger 25 in entsprechender Weise signalisiert. Der Signalerzeuger 25 erzeugt dann entsprechende Ausgangssignale wie oben beschrieben.

Eine Lastüberwachung kann auch einen Einklemmfall oder eine Überlast erkennen, wenn eine Frequenz der Ripple unter einen bestimmten Wert fällt. Dies ist mit dem Komparator 24 ausführbar.

Die Erfindung ist nicht auf die oben beschriebenen Ausführungsbeispiele beschränkt. Sie ist im Rahmen der beigefügten Ansprüche modifizierbar.

So ist es beispielsweise denkbar, dass der Motor M1 bei Vorliegen des kritischen Pulsweitenverhältnisses vollständig abgeschaltet wird. Eine Dokumentation dieser Vorkommnisse kann in einem (nicht gezeigten) Speicher gespeichert und nachträglich ausgelesen werden. Gleichzeitig ist auch eine akustische/optische/haptische Meldung durch entsprechende Meldeeinrichtungen möglich.

Die Lastüberwachung mit der Überwachungsvorrichtung 20 kann eine so genannte intelligente ÜSA (ÜSA = Überstromabschaltung) des jeweiligen Motors M1 bilden.
∘ fällt die Ripple-Frequenz und ändert sich ein weiterer Parameter (z.B. steigt Motorstrom, sinkt die Spannung am Motor) so liegt ein Einklemmfall oder eine Überlast vor
∘ Lernfahrt bei Erstinbetriebnahme: Dabei wird über dem gesamten Verstellweg 19b (Fig. 6) permanent wenigstens ein Parameter detektiert (die Ripple-Frequenz und/oder der Motorstrom und/oder die Motorspannung). Eine Software schreibt eine Tabelle "Verfahrweg in Abhängigkeit der Parameter". Somit können Verstellbereiche mit höherem Kraftbedarf / leichtgängigere Bereiche erfasst werden.
∘ Im regulären Betrieb des Motors bildet die Tabelle einen Richtwert. Weicht der aktuell ermittelte Parameter wesentlich von dem Tabellenwert ab, liegt wohlmöglich eine Überlast oder ein Einklemmfall vor.
∘ Die Tabelle kann auch vorprogrammiert und für ein bestimmtes Möbel charakteristisch sein.

Soweit nicht anders beschrieben können alle oder einzelne eingangs beschriebene Merkmale und Funktionen elektrischer und elektronischer Natur als diskret aufgebaute Schaltung Anwendung finden. Alternativ oder ergänzend hierzu ist weiterhin Gegenstand der Erfindung, einzelne Funktionen und Merkmale als ein Programm oder als einzelne Programmabschnitte auszubilden, welche als Rechenverfahren mit einer Rechenvorrichtung, beispielsweise in Form eines Mikrocontrollers, zusammen wirken.

Dazu sind die jeweiligen Anschlüsse A bis H, EG, E4 bis E7 mit einem Eingang des Mikrocontrollers verbunden. Als Programmabschnitt kommen in Betracht: entsprechend dem eingangs beschriebenen Pulsweitenverhältnisdetektor 23 mit Erfassung und Auswertung des Pulsweitenverhältnisses und Vergleich mit einem kritischen Wert 10/90 hier nun als Programmabschnitt zum Überwachen eines Pulsweitenverhältnisses und / oder als Programmabschnitt zur Lastüberwachung; entsprechend dem eingangs beschriebenen Filtereinheit 21 hier nun als Abbild einer Rechenroutine mit wenigstens einer Mittelwertberechnung; entsprechend der eingangs beschriebenen Rücklaufüberwachungseinrichtung 26 mit einer Rücklauferfassungseinheit 27 hier nun mit einer Rechenroutine mit einem Weiterzählen der Ripplesignale bei abgeschaltetem Motor M1; entsprechend der eingangs beschriebenen Lastüberwachung zum Erkennen eines Einklemmfalls oder einer Überlast hier nun als Rechenroutine mit einem Vergleich vorbestimmter Speicherwerte; entsprechend dem eingangs beschriebenen Signalerzeuger 25 hier nun als Rechenroutine zur Schaltung eines Schalt- oder Steuerausganges des Mikrocontrollers.

### Bezugszeichen

- 1: Möbel
- 2: Grundelement
- 3: Stützelement
- 4: Rückenteil
- 5: Beinteil
- 6: Bewegungsbeschlag
- 7, 8: Verstellantrieb
- 9: Steuereinrichtung
- 9a: Versorgungseinheit
- 9b: Steuerschalter
- 9c: Empfänger
- 9d: Netzkabel
- 9e: Netzstecker
- 10, 10': Bedienungseinheit
- 11: Gehäuse
- 12, 13: Bedienungselement
- 14: Meldeelement
- 15, 16, 17: Zusatzbedienungselement
- 18: Bedienungsleitung
- 19: Abtriebsglied
- 19a: Nocke
- 19b: Verstellweg
- 20: Überwachungsvorrichtung
- 21: Filtereinheit
- 21a: Impulsformer
- 22: Lastüberwachungseinrichtung
- 23: Pulsweitenverhältnisdetektor
- 24: Komparator
- 25: Signalerzeuger
- 25a: Ausgang
- 26: Rücklaufüberwachungseinrichtung
- 27: Rücklauferfassungseinheit
- 28: Steuereingang
- 29: Ausgang
- 100: Elektromotorischer Möbelantrieb
- 100a: Antriebsleitung
- 110: Steuerblock
- 117: Zähler
- 118: Speichereinrichtung
- 120: Digitales Potentiometer
- 120a: Analogausgang
- 121: Zwischenspeicher
- 122: Digital-Analog-Wandler
- 130: Energiespeicher
- 200: Positioniervorrichtung
- A...H, A', B': Anschluss
- EG, E4...7: Endschalteranschluss
- M: Matratze
- M1: Motor
- R1...3: Widerstand
- S1...2: Umschaltkontakt
- S3...5: Endschalter
- T1...4: Transistor
- V1...4: Verfahrensschritt

## Patentansprüche

1. Elektromotorischer Möbelantrieb (100) zur Verstellung eines beweglichen Teils (4, 5) eines Möbel (1) mittels eines Abtriebsgliedes (19), mit
a) zumindest einem Verstellantrieb (7, 8) mit jeweils zumindest einem elektrischen Motor (M1), einem damit gekoppelten Drehzahlreduziergetriebe, mit welchem das Abtriebsglied (19) antriebstechnisch gekoppelt und linear verfahrbar und/oder rotierbar bewegbar ist, wobei das Abtriebsglied (19) bei Erreichen einer vorbestimmten Position einen Endschalter (S3, S4, S5) und/oder einen Referenzschalter und/oder ein Schaltmittel betätigt,
b) zumindest einer Steuereinrichtung (9), und
c) zumindest einer Bedienungseinheit (10),
wobei die Steuereinrichtung (9) eine Positioniervorrichtung (200) für das Abtriebsglied (19) mit einem Steuerblock (110) mit einem Zähler (117) und einer Speichereinrichtung (118) zur Auswertung von Impulsen einer Gegen-EMK des zumindest einen elektrischen Motors (M1) aufweist,
**dadurch gekennzeichnet, dass**
d) zumindest eine Überwachungsvorrichtung (20) zur Überwachung eines Pulsweitenverhältnisses einer erfassten Gegen-EMK des zumindest einen elektrischen Motors (M1) vorgesehen ist.

2. Elektromotorischer Möbelantrieb (100) nach Anspruch 2, **dadurch gekennzeichnet, dass** die Überwachungsvorrichtung (20) zumindest eine Filtereinheit (21) mit einem Impulsformer (21a), und eine Lastüberwachungseinrichtung (22) mit einem Pulsweitenverhältnisdetektor (23), einem Komparator (24) und einem Signalerzeuger (25) umfasst.

3. Elektromotorischer Möbelantrieb (100) nach Anspruch 3, **dadurch gekennzeichnet, dass** der Impulsformer (21a) ein Rechteckimpulsformer ist.

4. Elektromotorischer Möbelantrieb (100) nach Anspruch 2 oder 3, **dadurch gekennzeichnet, dass** der Pulsweitenverhältnisdetektor (23) für eine Erfassung des Pulsweitenverhältnisses der erfassten Gegen-EMK des zumindest einen elektrischen Motors (M1) ausgebildet ist.

5. Elektromotorischer Möbelantrieb (100) nach einem der Ansprüche 2 bis 4, **dadurch gekennzeichnet, dass** der Komparator (24) zum Vergleich des erfassten Pulsweitenverhältnisses mit einem vorher festlegbaren Wert ausgebildet ist.

6. Elektromotorischer Möbelantrieb (100) nach Anspruch 5, **dadurch gekennzeichnet, dass** der vorher festlegbare Wert einem Pulsweitenverhältnis von 10/90 entspricht.

7. Elektromotorischer Möbelantrieb (100) nach einem der Ansprüche 2 bis 6, **dadurch gekennzeichnet, dass** der Signalerzeuger (25) zur Erzeugung eines Signals für die Steuerung des Motors (M1) zur Drosselung des Motors (M1) ausgebildet ist.

8. Elektromotorischer Möbelantrieb (100) nach einem der Ansprüche 2 bis 7, **dadurch gekennzeichnet, dass** die Überwachungsvorrichtung (20) zumindest eine Rücklaufüberwachungseinrichtung (26) aufweist, welche mit dem Ausgang der Filtereinheit (21) gekoppelt ist, wobei die Rücklaufüberwachungseinrichtung (26) zur Erkennung einer Drehung einer Motorwelle des Motors (M1) im kurzgeschlossenen und ausgeschalteten Zustand des Motors (M1) und zur Signalisierung einer solchen Erkennung ausgebildet ist.

9. Elektromotorischer Möbelantrieb (100) nach einem der Ansprüche 2 bis 8, **dadurch gekennzeichnet, dass** die Überwachungsvorrichtung (20) mit zumindest einem Energiespeicher (130), vorzugsweise ein Akkumulator oder ein Kondensator hoher Kapazität, ausgerüstet und verbunden ist, wobei eine Speicherkapazität des Energiespeichers (130) derart ausgelegt ist, dass der Teil der elektrischen Schaltung der Positioniervorrichtung (200) zum Detektieren, Auswerten und Zählen der Ripple im stromlosen Zustand zumindest für eine bestimmte Zeitspanne mithilfe des Energiespeichers (130) betreibbar ist.

10. Elektromotorischer Möbelantrieb (100) nach einem der vorhergehenden Ansprüche, **dadurch gekennzeichnet, dass**
die Steuereinrichtung (9) ein digitales Potentiometer (120) aufweist, welches einen der Position des Abtriebsgliedes (19) proportionalen elektrischen Wert als Ausgangswert ausgibt.

11. Elektromotorischer Möbelantrieb (100) nach Anspruch 10, **dadurch gekennzeichnet, dass** das digitale Potentiometer zumindest einen Zwischenspeicher (121) und zumindest einen Digital-Analog-Wandler (122) aufweist, wobei der Zwischenspeicher (121) für eine Zwischenspeicherung von Zählerständen des Zählers (117) vorgesehen ist, und wobei der Digital-Analog-Wandler (122) den in dem Zwischenspeicher (121) zwischengespeicherten Zählerstand in einen analogen Ausgangswert umwandelt, wobei der von dem Digital-Analog-Wandler (122) umgewandelte analoge Ausgangswert ein Spannungswert oder/und ein Stromwert ist, und wobei der Zwischenspeicher (121) als ein überschreibbarer flüchtiger oder nichtflüchtiger Speicher ausgebildet ist.

12. Elektromotorischer Möbelantrieb (100) nach Anspruch 11, **dadurch gekennzeichnet, dass** der von dem Digital-Analog-Wandler (122) umgewandelte analoge Ausgangswert innerhalb eines vorbestimmten Spannungs- oder Stromintervalls liegt, wobei ein minimaler Wert einem ersten Endlagenzustand des Abtriebsglieds (19) entspricht und ein maximaler Wert einem zweiten Endlagenzustand des Abtriebsglieds (19) entspricht.

13. Elektromotorischer Möbelantrieb (100) nach einem der vorhergehenden Ansprüche, **dadurch gekennzeichnet, dass** zumindest einer der Endschalter (S3, S5) bei Betätigung in einer Endposition des Abtriebsglieds (19) zur Steuerung der Unterbrechung der Energiezufuhr zu dem Motor (M1), zur Steuerung des Kurzschließens des Motors (M1) und zur Steuerung der Neusetzung eines Referenzpunkt für die Steuerung bzw. Positionierung des Abtriebsgliedes (19) vorgesehen ist.

14. Elektromotorischer Möbelantrieb (100) nach einem der vorhergehenden Ansprüche, **dadurch gekennzeichnet, dass** zumindest ein Endschalter (S4) an einer vorher festgelegten Stelle angeordnet ist und zur Steuerung der Neusetzung eines Referenzpunkt für die Steuerung bzw. Positionierung des Abtriebsgliedes (19) vorgesehen ist.

15. Elektromotorischer Möbelantrieb (100) nach einem der vorhergehenden Ansprüche, **dadurch gekennzeichnet, dass** der zumindest eine elektrische Motor (M1) für einen Sanftanlauf mit zumindest einem überbrückbaren Vorwiderstand (R3) ausgerüstet ist.

16. Verfahren zum Überwachen eines Pulsweitenverhältnisses eines elektromotorischen Möbelantriebs (100) nach einem der Ansprüche 1 bis 15, **gekennzeichnet durch** die Verfahrensschritte:
(V1) Erfassen von Impulsen einer Gegen-EMK des zumindest einen elektrischen Motors (M1) des elektromotorischen Möbelantriebs (100) durch Messen eines Spannungsabfalls an einem Widerstand (R1, R2, R3) oder einem Eigenwiderstand eines Transistors (T1, T2, T3, T4);
(V2) Erfassen eines Pulsweitenverhältnisses von Ripple der so erfassten Gegen-EMK des zumindest einen elektrischen Motors (M1);
(V3) Vergleichen des so erfassten Pulsweitenverhältnisses mit einem vorher festlegbaren Wert; und
(V4) Überwachen des Pulsweitenverhältnisses durch Bewerten des so erhaltenen Vergleichens.

17. Verfahren nach Anspruch 16, **dadurch gekennzeichnet, dass** im Verfahrensschritt (V1) die erfassten Impulse in Rechteckimpulse umgeformt werden.

18. Verfahren nach Anspruch 16 oder 17, **dadurch gekennzeichnet, dass** der vorher festlegbare Wert zum Vergleichen im Verfahrensschritt (V3) einem Pulsweitenverhältnis von 10/90 entspricht.

19. Verfahren nach einem der Ansprüche 16 bis 18, **dadurch gekennzeichnet, dass** im Verfahrensschritt (V4) bei Unterschreiten eines kritischen Vergleichswertes eine Drosselung des zumindest einen elektrischen Motors (M1) im Betrieb erfolgt.

20. Verfahren nach einem der Ansprüche 16 bis 19, **dadurch gekennzeichnet, dass** im Verfahrensschritt (V3) eine Frequenz der Ripple überwacht wird und im Verfahrensschritt (V4) ein Signal erzeugt wird, dass ein Einklemmfall oder eine Überlast vorliegt.

21. Möbel (1) mit
a) wenigstens einem Grundelement (2) zur Ankopplung des Möbels (1) an einem Aufstellort, und
b) wenigstens einem Stützelement (3), welches wenigstens ein relativ zu dem Stützelement (3) oder relativ zu einem weiteren Stützelement oder relativ zu dem Grundelement (2) beweglich angeordnetes Teil (4, 5) aufweist,
c) wobei das wenigstens eine beweglich angeordnete Teil (4, 5) verschiebbar und/oder schwenkbar ausgebildet ist,
d) wobei das Möbel (1) zumindest einen elektromechanischen Möbelantrieb (100) aufweist,
e) wobei das wenigstens eine beweglich angeordnete Teil (4, 5) mit dem zumindest einen elektromechanischen Möbelantrieb (100) gekoppelt ist,
**dadurch gekennzeichnet, dass**
f) der zumindest eine elektromotorische Möbelantrieb (100) nach einem der Ansprüche 1 bis 15 ausgebildet ist.

22. Möbel (1) nach Anspruch 21, **dadurch gekennzeichnet, dass** die Steuereinrichtung (9) eine Memorysteuerung aufweist.

23. Möbel (1) nach Anspruch 21 oder 22, weiterhin zumindest zwei elektromotorische Möbelantriebe (100) aufweisend, **dadurch gekennzeichnet, dass** die Steuereinrichtung (9) eine Synchronsteuerung aufweist, wobei die Verstellgeschwindigkeiten der zumindest zwei elektromotorischen Möbelantriebe (100) zueinander angepasst, insbesondere gleichgesetzt ist.

## Claims

1. An electromotive furniture drive (100) for adjusting a movable part (4, 5) of a piece of furniture (1) by means of an output element (19), comprising
a) at least one adjusting drive (7, 8) with respectively at least one electric motor (M1), a revolution speed reducing gear mechanism which is coupled thereto and which ensures that the output element (19) is drivingly coupled and can be linearly displaced and/or rotatably moved, wherein the output element (19), upon reaching a predetermined position, actuates an end switch (S3, S4, S5) and/or a reference switch and/or a switching means;
b) at least one control device (9), and
c) at least one operating unit (10),
wherein the control device (9) comprises a positioning apparatus (200) for the output element (19) with a control block (110) with a counter (117) and a memory device (118) for evaluating pulses of a back-EMF of the at least one electric motor (M1),
**characterized in that**
d) at least one monitoring apparatus (20) is provided for monitoring a pulse-width ratio of a detected back-EMF of the at least one electric motor (M1).

2. An electromotive furniture drive (100) according to claim 2, **characterized in that** the monitoring apparatus (20) comprises at least one filter unit (21) with a pulse former (21a) and a load monitoring device (22) with a pulse-width ratio detector (23), a comparator (24) and a signal generator (25).

3. An electromotive furniture drive (100) according to claim 3, **characterized in that** the pulse former (21a) is a square-wave pulse former.

4. An electromotive furniture drive (100) according to claim 2 or 3, **characterized in that** the pulse-width ratio detector (23) is arranged for detecting the pulse-width ratio of the detected back-EMF of the at least one electric motor (M1).

5. An electromotive furniture drive (100) according to one of the claims 2 to 4, **characterized in that** the comparator (24) is arranged for comparing the detected pulse-width ratio with a previously determinable value.

6. An electromotive furniture drive (100) according to claim 5, **characterized in that** the previously determinable value corresponds to a pulse-width ratio of 10/90.

7. An electromotive furniture drive (100) according to one of the claims 2 to 6, **characterized in that** the signal generator (25) is arranged for generating a signal for the control of the motor (M1) for throttling the motor (M1).

8. An electromotive furniture drive (100) according to one of the claims 2 to 7, **characterized in that** the monitoring apparatus (20) comprises at least one return-motion monitoring device (26) which is coupled to the output of the filter unit (21), wherein the return-motion monitoring device (26) is arranged for recognizing a rotation of a motor shaft of the motor (M1) in the short-circuited and deactivated state of the motor (M1) and for signaling such recognition.

9. An electromotive furniture drive (100) according to one of the claims 2 to 8, **characterized in that** the monitoring apparatus (20) is equipped with and connected to at least one energy storage unit (130), preferably a rechargeable battery or a capacitor of high capacitance, wherein a storage capacity of the energy storage unit (130) is arranged in such a way that the part of the electric circuit of the positioning apparatus (200) for detecting, evaluating and counting the ripples in the currentless state can be operated at least for a specific time interval by means of the energy storage unit (130).

10. An electromotive furniture drive (100) according to one of the preceding claims, **characterized in that** the control device (9) comprises a digital potentiometer (120) which outputs an electric value as an output value which is proportional to the position of the output element (19).

11. An electromotive furniture drive (100) according to claim 10, **characterized in that** the digital potentiometer comprises at least one buffer memory unit (121) and at least one digital-to-analog converter (122), wherein the buffer memory unit (121) is provided for the intermediate storage of counts of the counter (117), and wherein the digital-to-analog converter (122) converts the count which is intermediately stored in the buffer memory unit (121) into an analog output value, wherein the analog output value which was converted by the digital-to-analog converter (122) is a voltage value and/or a current value and wherein the buffer memory unit (121) is arranged as a rewritable volatile or non-volatile memory.

12. An electromotive furniture drive (100) according to claim 11, **characterized in that** the analog output value which was converted by the digital-to-analog converter (122) lies within a predetermined voltage or current interval, wherein a minimum value corresponds to a first end position state of the output element (19) and a maximum value corresponds to a second end position state of the output element (19).

13. An electromotive furniture drive (100) according to one of the preceding claims, **characterized in that** at least one of the end switches (S3, S5), upon actuation in an end position of the output element (19), is provided for controlling the interruption in the power supply to the motor (M1), for controlling the short-circuiting of the motor (M1) and for controlling the new setting of a reference point for the control or positioning of the output element (19).

14. An electromotive furniture drive (100) according to one of the preceding claims, **characterized in that** at least one end switch (S4) is arranged at a previously determined location and is provided for controlling the new setting of a reference point for the control or positioning of the output element (19).

15. An electromotive furniture drive (100) according to one of the preceding claims, **characterized in that** the at least one electric motor (M1) is equipped for soft start-up with at least one bridgeable series resistor (R3).

16. A method for monitoring a pulse-width ratio of an electromotive furniture drive (100) according to one of the claims 1 to 15, **characterized by** the method steps:
(V1) detection of pulses of a back-EMF of the at least one electric motor (M1) of the electromotive furniture drive (100) by measuring a voltage drop in a resistor (R1, R2, R3) or a specific resistance of a transistor (T1, T2, T3, T4);
(V2) detection of a pulse-width ratio of ripples of the thus detected back-EMF of the at least one electric motor (M1);
(V3) comparison of the thus detected pulse-width ratio with a previously determinable value, and
(V4) monitoring of the pulse-width ratio by evaluating the comparison obtained in this manner.

17. A method according to claim 16, **characterized in that** the detected pulses are converted into square-wave pulses in the method step (V1).

18. A method according to claim 16 or 17, **characterized in that** the previously determinable value for comparison in the method step (V3) corresponds to a pulse-width ratio of 10/90.

19. A method according to one of the claims 16 to 18, **characterized in that** in the method step (V4) a throttling of the at least one electric motor (M1) occurs in operation when the value drops below a critical comparative value.

20. A method according to one of the claims 16 to 19, **characterized in that** a frequency of the ripples is monitored in the method step (V3) and a signal is generated in the method step (V4) that there is a case of jamming or an overload.

21. A piece of furniture (1), comprising
a) at least one base element (2) for coupling the piece of furniture (1) to an installation site, and
b) at least one support element (3) which comprises a part (4, 5) which is movably arranged relative to the support element (3) or relative to a further support element (3) or relative to the base element (2),
c) wherein the at least one movably arranged part (4, 5) is arranged to be displaceable and/or pivotable,
d) wherein the piece of furniture (1) comprises at least one electromechanical furniture drive (100),
e) wherein the at least one movably arranged part (4, 5) is coupled to the at least one electromechanical furniture drive (100),
**characterized in that**
f) the at least one electromotive furniture drive (100) is arranged according to one of the claims 1 to 15.

22. A piece of furniture (1) according to claim 21, **characterized in that** the control device (9) comprises a memory control unit.

23. A piece of furniture (1) according to claim 21 or 22, further comprising at least two electromotive furniture drives (100), **characterized in that** the control device (9) comprises a synchronous control unit, wherein the adjusting speeds of the at least two electromotive furniture drives (100) are adjusted with respect to each other, especially put equally with respect to each other.

## Revendications

1. Entraînement à moteur électrique pour meuble (100) pour déplacer une partie mobile (4, 5) d'un meuble (1) au moyen d'un organe de sortie (19), comportant
a) au moins un entraînement de déplacement (7, 8) comprenant chaque fois au moins un moteur électrique (M1), un réducteur de vitesse de rotation couplé à celui-ci, avec lequel l'organe de sortie (19) est couplé en entraînement et peut être déplacé linéairement et/ou en rotation, l'organe de sortie (19) actionnant un interrupteur de fin de course (S3, S4, S5) et/ou un interrupteur de référence et/ou un moyen de commutation lorsqu'une position prédéterminée est atteinte,
b) au moins un moyen de commande (9), et
c) au moins une unité de manœuvre (10),
le moyen de commande (9) présentant un dispositif de positionnement (200) pour l'organe de sortie (19) avec un bloc de commande (110) comportant un compteur (117) et un moyen de stockage (118) pour évaluer des impulsions d'une force contre-électromotrice dudit au moins un moteur électrique (M1),
**caractérisé en ce que**
d) au moins un dispositif de surveillance (20) est prévu pour surveiller un rapport de largeur d'impulsion d'une force contre-électromotrice détectée dudit au moins un moteur électrique (M1).

2. Entraînement à moteur électrique pour meuble (100) selon la revendication 2, **caractérisé en ce que** le dispositif de surveillance (20) comprend au moins une unité de filtrage (21) avec un formeur d'impulsions (21a), et un moyen de surveillance de charge (22) avec un détecteur de rapport de largeur d'impulsion (23), un comparateur (24) et un générateur de signal (25).

3. Entraînement à moteur électrique pour meuble (100) selon la revendication 3, **caractérisé en ce que** le formeur d'impulsions (21a) est un formeur d'impulsions rectangulaires.

4. Entraînement à moteur électrique pour meuble (100) selon la revendication 2 ou 3, **caractérisé en ce que** le détecteur de rapport de largeur d'impulsion (23) est conçu pour détecter le rapport de largeur d'impulsion de la force contre-électromotrice détectée dudit au moins un moteur électrique (M1).

5. Entraînement à moteur électrique pour meuble (100) selon l'une des revendications 2 à 4, **caractérisé en ce que** le comparateur (24) est conçu pour comparer le rapport de largeur d'impulsion détecté avec une valeur pouvant être définie à l'avance.

6. Entraînement à moteur électrique pour meuble (100) selon la revendication 5, **caractérisé en ce que** la valeur pouvant être définie à l'avance correspond à un rapport de largeur d'impulsion de 10/90.

7. Entraînement à moteur électrique pour meuble (100) selon l'une des revendications 2 à 6, **caractérisé en ce que** le générateur de signal (25) est conçu pour générer un signal pour la commande du moteur (M1) afin de brider le moteur (M1).

8. Entraînement à moteur électrique pour meuble (100) selon l'une des revendications 2 à 7, **caractérisé en ce que** le dispositif de surveillance (20) présente au moins un moyen de surveillance de retour (26) qui est couplé à la sortie de l'unité de filtrage (21), le moyen de surveillance de retour (26) étant conçu pour détecter une rotation d'un arbre de moteur du moteur (M1) à l'état court-circuité et arrêté du moteur (M1) et pour signaler une telle détection.

9. Entraînement à moteur électrique pour meuble (100) selon l'une des revendications 2 à 8, **caractérisé en ce que** le dispositif de surveillance (20) est équipé d'au moins un accumulateur d'énergie (130), de préférence un accumulateur ou un condensateur de grande capacité, et relié à celui-ci, une capacité d'accumulation de l'accumulateur d'énergie (130) étant dimensionnée de telle sorte que la partie du circuit électrique du dispositif de positionnement (200) destinée à détecter, évaluer et compter l'ondulation à l'état sans courant peut fonctionner au moins pendant un certain temps à l'aide de l'accumulateur d'énergie (130).

10. Entraînement à moteur électrique pour meuble (100) selon l'une des revendications précédentes, **caractérisé en ce que** le moyen de commande (9) présente un potentiomètre numérique (120) qui délivre une valeur électrique proportionnelle à la position de l'organe de sortie (19) comme valeur de sortie.

11. Entraînement à moteur électrique pour meuble (100) selon la revendication 10, **caractérisé en ce que** le potentiomètre numérique présente au moins une mémoire intermédiaire (121) et au moins un convertisseur numérique-analogique (122), la mémoire intermédiaire (121) étant prévue pour stocker temporairement des valeurs de compteur du compteur (117), et le convertisseur numérique-analogique (122) convertissant la valeur de compteur stockée temporairement dans la mémoire intermédiaire (121) en une valeur de sortie analogique, la valeur de sortie analogique convertie par le convertisseur numérique-analogique (122) étant une valeur de tension et/ou une valeur de courant et la mémoire intermédiaire (121) étant conçue comme une mémoire volatile ou non volatile pouvant être écrasée.

12. Entraînement à moteur électrique pour meuble (100) selon la revendication 11, **caractérisé en ce que** la valeur de sortie analogique convertie par le convertisseur numérique-analogique (122) se situe dans un intervalle de tension ou de courant prédéterminé, une valeur minimale correspondant à un premier état de position finale de l'organe de sortie (19) et une valeur maximale correspondant à un deuxième état de position finale de l'organe de sortie (19).

13. Entraînement à moteur électrique pour meuble (100) selon l'une des revendications précédentes, **caractérisé en ce qu'**au moins l'un des interrupteurs de fin de course (S3, S5), lorsqu'il est actionné dans une position finale de l'organe de sortie (19), est prévu pour commander l'interruption de l'alimentation en énergie du moteur (M1), pour commander le court-circuitage du moteur (M1) et pour commander la redéfinition d'un point de référence pour la commande ou le positionnement de l'organe de sortie (19).

14. Entraînement à moteur électrique pour meuble (100) selon l'une des revendications précédentes, **caractérisé en ce qu'**au moins un interrupteur de fin de course (S4) est disposé à une position définie à l'avance et est prévu pour commander la redéfinition d'un point de référence pour la commande ou le positionnement de l'organe de sortie (19).

15. Entraînement à moteur électrique pour meuble (100) selon l'une des revendications précédentes, **caractérisé en ce que** ledit au moins un moteur électrique (M1) est équipé d'au moins une résistance série shuntable (R3) pour un démarrage en douceur.

16. Procédé de surveillance d'un rapport de largeur d'impulsion d'un entraînement à moteur électrique pour meuble (100) selon l'une des revendications 1 à 15, **caractérisé par** les étapes de procédé consistant à :
(V1) détecter des impulsions d'une force contre-électromotrice dudit au moins un moteur électrique (M1) de l'entraînement à moteur électrique pour meuble (100) en mesurant une chute de tension aux bornes d'une résistance (R1, R2, R3) ou d'une résistance intrinsèque d'un transistor (T1, T2, T3, T4) ;
(V2) détecter un rapport de largeur d'impulsion de l'ondulation de la force contre-électromotrice dudit au moins un moteur électrique (M1) ainsi détectée ;
(V3) comparer le rapport de largeur d'impulsion ainsi détecté avec une valeur pouvant être définie à l'avance ; et
(V4) surveiller le rapport de largeur d'impulsion en évaluant la comparaison ainsi obtenue.

17. Procédé selon la revendication 16, **caractérisé en ce qu'**à l'étape de procédé (V1), les impulsions détectées sont converties en impulsions rectangulaires.

18. Procédé selon la revendication 16 ou 17, **caractérisé en ce que** la valeur pouvant être définie à l'avance pour la comparaison à l'étape de procédé (V3) correspond à un rapport de largeur d'impulsion de 10/90.

19. Procédé selon l'une des revendications 16 à 18, **caractérisé en ce qu'**à l'étape de procédé (V4), si la valeur de comparaison devient inférieure à une valeur critique, un bridage dudit au moins un moteur électrique (M1) en fonctionnement est effectué.

20. Procédé selon l'une des revendications 16 à 19, **caractérisé en ce qu'**à l'étape de procédé (V3), une fréquence de l'ondulation est surveillée et qu'à l'étape de procédé (V4), un signal est généré en cas de présence d'un coincement ou d'une surcharge.

21. Meuble (1) comprenant
a) au moins un élément de base (2) pour l'accouplement du meuble (1) à un lieu d'installation, et
b) au moins un élément de support (3) qui présente au moins une partie (4, 5) disposée de manière mobile par rapport à l'élément de support (3) ou par rapport à un autre élément de support ou par rapport à l'élément de base (2),
c) dans lequel ladite au moins une partie (4, 5) disposée de manière mobile est conçue coulissante et/ou pivotante,
d) dans lequel le meuble (1) présente au moins un entraînement électromécanique pour meuble (100),
e) dans lequel ladite au moins une partie (4, 5) disposée de manière mobile est couplée audit au moins un entraînement électromécanique pour meuble (100),
**caractérisé en ce que**
f) ledit au moins un entraînement à moteur électrique pour meuble (100) est conçu selon l'une des revendications 1 à 15.

22. Meuble (1) selon la revendication 21, **caractérisé en ce que** le moyen de commande (9) présente une commande de mémoire.

23. Meuble (1) selon la revendication 21 ou 22, présentant en outre au moins deux entraînements à moteur électrique pour meuble (100), **caractérisé en ce que** le moyen de commande (9) présente une commande synchrone, dans lequel les vitesses de déplacement desdits au moins deux entraînements à moteur électrique pour meuble (100) sont adaptées l'une à l'autre, en particulier sont rendues égales.
